# EUROPÄISCHE PATENTSCHRIFT

(11) **EP 3 795 740 B1**
(45) Veröffentlichungstag und Bekanntmachung des Hinweises auf die Patenterteilung: **01.11.2023**
(21) Anmeldenummer: 20195532.5
(22) Anmeldetag: 10.09.2020
(51) Int. Cl.: D06F 95/00, D06F 93/00

(54) **VERFAHREN UND VORRICHTUNG ZUM BE- UND/ODER ENTLADEN VON WÄSCHEREIMASCHINEN, INSBESONDERE WASCHMASCHINEN, TROCKNER ODER DERGLEICHEN**
METHOD AND DEVICE FOR LOADING AND / OR UNLOADING WASHING MACHINES, IN PARTICULAR WASHING MACHINES, DRYERS OR THE LIKE
PROCÉDÉ ET DISPOSITIF DE CHARGEMENT ET/OU DÉCHARGEMENT DES MACHINES DE BLANCHISSERIE, EN PARTICULIER D'UN LAVE-LINGE, D'UN SÈCHE-LINGE OU ANALOGUE

(30) Priorität: 23.09.2019 DE 102019006649; 13.12.2019 DE 102019008672; 22.05.2020 DE 102020003085
(43) Veröffentlichungstag der Anmeldung: 24.03.2021
(73) Patentinhaber: Herbert Kannegiesser GmbH, 32602 Vlotho (DE)
(72) Erfinder: Heinz, Engelbert, 32602 Vlotho (DE); Bringewatt, Wilhelm, 32457 Porta Westfalica (DE)
(74) Vertreter: Möller, Friedrich

(56) Entgegenhaltungen:
- EP-A1- 1 762 651
- EP-A1- 2 138 629
- EP-A1- 2 508 669
- EP-A1- 3 396 057
- EP-A1- 3 399 090
- EP-A2- 2 113 606

## Beschreibung

Die Erfindung betrifft ein Verfahren zum Be- und/oder Entladen von Wäschereimaschinen, insbesondere Waschmaschinen, Trockner oder dergleichen, gemäß dem Oberbegriff des Anspruchs 1. Des Weiteren betrifft die Erfindung eine Vorrichtung zum Be- und/oder Entladen von Wäschereimaschinen, insbesondere Waschmaschinen, Trockner oder dergleichen, gemäß dem Oberbegriff des Anspruchs 7.

Wäschereimaschinen, wie insbesondere Waschmaschinen und Trockner, werden postenweise bzw. chargenweise mit Wäsche beladen und/oder entladen. Jeder Wäscheposten bzw. jede Wäschecharge enthält eine Vielzahl von Wäschestücken, die gleichermaßen behandelt werden können.

Es ist bekannt, in einer Wäscherei angelieferte Wäsche, nämlich Schmutzwäsche, nach dem Sortieren in Wäschesäcken zur zu beladenden Wäschereimaschine zu transportieren. In der Regel befindet sich in einem Wäschesack jeweils eine einen Wäscheposten bzw. -charge bildende Menge an Wäsche. Die Wäschesäcke werden an Schienen hängend entlang einer von den Schienen gebildeten Förderstrecke zur zu beladenden Wäschereimaschine transportiert. Die Förderstrecke kann abschnittsweise als Gefälleförderstrecke ausgebildet sein.

Bei dieser bekannten Art der Beschickung von Wäschereimaschinen ist die Reihenfolge der Behandlung der Wäsche vorgegeben durch die Reihenfolge der die Wäsche enthaltenden Wäschesäcke entlang der Förderstrecke. Eine selektive Behandlung der Wäsche in den Wäschesäcken, beispielsweise die aufeinanderfolgende Behandlung gleicher oder gleichartiger Wäsche in Wäschesäcken an verschiedenen Stellen der Förderstrecke, ist so nicht möglich. Außerdem hat sich gezeigt, dass der Weitertransport der Wäschesäcke längs der Schienen der Förderstrecke, insbesondere in Bereichen der antriebslosen Schwerkraftförderung, störungsbehaftet ist. Ähnlich nachteilig sind das Entladen und/oder der Abtransport der gewaschenen und vorzugsweise getrockneten Wäsche. Das geschieht bisher mit Wäschetransportbehälter bzw. Gurtförderer.

Aus der EP 3 399 090 A1 ist ein Reinigungssystem für Wäsche bekannt, das insbesondere für Münzwaschanlagen vorgesehen ist. Hier wird die Wäsche in Wannen zur jeweiligen Waschmaschine transportiert und aus den Wannen durch roboterartige Greifer in die Waschmaschine geladen. Umgekehrt erfolgt das Entladen gewaschener Wäsche.

Die EP 3 396 057 A1 offenbart eine Wäschebehandlungseinrichtung mit kastenförmigen Behältern für die zu behandelnde Wäsche. Die Wäsche wird in mehreren rasterartig angeordneten Behältern gelagert. Jeweils ein Behälter mit Wäsche wird durch ein Fördersystem über eine Waschmaschine transportiert und durch Öffnen eines Klappen aufweisenden Bodens des Behälters die Wäsche in die Waschmaschine geladen. Gewaschene Wäsche wird der Waschmaschine durch Greifer entnommen und zwischengelagert.

Der Erfindung liegt die Aufgabe zugrunde, ein Verfahren und eine Vorrichtung zum posten- bzw. chargenweisen Beschicken von Wäschereimaschinen mit Wäsche und/oder zum chargen- bzw. postenweisen Abtransport der behandelten Wäsche zu schaffen, die eine zuverlässige, insbesondere störunanfällige, und weitestgehend beliebige Beschickung von Wäschereimaschinen mit zu behandelnder Wäsche unterschiedlicher Art und/oder einen zuverlässigen und einfachen Abtransport der behandelten Wäsche ermöglichen.

Ein Verfahren zur Lösung dieser Aufgabe weist die Maßnahmen des Anspruchs 1 auf. Bei diesem Verfahren ist es vorgesehen, die Wäsche zu mindestens einem Speicher zu transportieren, der eine Zwischenspeicherung der Wäsche ermöglicht, indem die Wäsche in einer Aufnahme zum Speicher transportiert wird, die Wäsche aus der Aufnahme in den Speicher übergeben wird und die Wäsche aus dem Speicher von einer Beladeaufnahme übernommen wird, die die Wäsche zu Wäschereimaschinen transportiert. Durch Entladen der Beladeaufnahme an der Wäschereimaschine wird diese beladen. Das Entladen der letzten an der Behandlung der Wäsche beteiligten Wäschereimaschine erfolgt auf umgekehrte Weise. Die behandelte Wäsche wird in eine Entladeaufnahme überführt, die den darin enthaltenen Wäscheposten in den Speicher übergibt. Aus dem Speicher wird die Wäsche bedarfsgerecht an eine Aufnahme übergeben, die die Wäsche weitertransportiert, beispielsweise zu einer Mangel, Faltmaschine oder dergleichen. Außerdem ist es vorgesehen, die zu waschende Wäsche gezielt aus dem Speicher zur Wäschereimaschine zu transportieren und diese dadurch mit der gewünschten Wäsche zu beladen und/oder die aus der zum Waschen dienenden Wäschereimaschine oder einer nachfolgenden Wäschereimaschine entladene Wäsche gezielt in einen anderen Speicher zu transportieren. Durch die gezielte Entnahme und/oder Einlagerung der Wäsche aus dem jeweiligen Speicher bzw. in den Speicher ist eine flexible Beladung bzw. Entladung der Wäschereimaschine möglich. Die Wäschereimaschine kann gezielt mit Wäsche aus dem vor derselben angeordneten Speicher beladen werden. Darüber hinaus werden durch den mindestens einen Speicher die Förderstrecken verkürzt und dadurch unanfälliger gegen Störungen.

Bevorzugt ist die Aufnahmekapazität der Beladeaufnahme oder der Entladeaufnahme so gewählt, dass sie eine solche Menge an Wäsche aufnehmen kann, die einem Wäscheposten bzw. einer Wäschecharge entspricht und dadurch der Beladungskapazität der Wäschereimaschine angepasst ist. Denkbar ist es aber auch, einen Wäscheposten bzw. eine Wäschecharge aus der Wäsche mehrerer Beladeaufnahmen zu bilden und mit mehreren Teilen des Wäschepostens die Wäschereimaschine nach und nach zu beladen. Auch kann gegebenenfalls die Entladeaufnahme über eine geringere Aufnahmekapazität verfügen als die Beladeaufnahme.

Bevorzugt ist es vorgesehen, dass im Bereich des Speichers ein Umladen der noch unbehandelten, vorzugsweise ungewaschenen Wäsche aus der jeweiligen Aufnahme in eine Beladeaufnahme erfolgt. Dabei kann die Menge der Wäsche in der Aufnahme von der Menge der Wäsche in der Beladeaufnahme abweichen. Beispielsweise kann die Menge der Wäsche in der Aufnahme geringer sein als die zur Bildung eines Wäschepostens bzw. einer Wäschecharge benötigte Menge an Wäsche. Umgekehrt wird beim Entladen der behandelten, vorzugsweise gewaschenen und getrockneten, Wäsche verfahren. Beim Entladen wird diese Wäsche chargenweise oder teil-chargenweise in die Entladeaufnahme überführt, die die behandelte Wäsche zur Zwischenlagerung in den Speicher umlädt. Vom Speicher wird die behandelte Wäsche dann gezielt, nämlich den Anforderungen entsprechend, posten- bzw. chargenweise in eine Aufnahme umgeladen, die die Wäsche dann der weiteren Verwendung zuführt.

Eine vorteilhafte Ausgestaltungsmöglichkeit des Verfahrens sieht es vor, die mit Wäsche beladene Aufnahme von einem Unstetigförderer zum Speicher zu transportieren und aus dem Speicher die Wäsche von der Beladeaufnahme mit einem vorzugsweise anderen Unstetigförderer zur zu beladenden Wäschereimaschine zu transportieren. Beim Entladen behandelter Wäsche aus derselben Wäschereimaschine oder einer anderen nachfolgenden Wäschebehandlungsmaschine wird die behandelte Wäsche chargenweise in die Entladeaufnahme geladen, die von einem anderen, ersten Unstetigförderer zu einem anderen Speicher transportiert wird. Aus diesem Speicher wird eine gewünschte Wäschecharge in eine ihm zugeordnete Aufnahme geladen, die von einem anderen zweiten Unstetigförderer abtransportiert wird.

Auf diese Weise können das Be- und Entladen des Speichers unabhängig voneinander erfolgen. Insbesondere kann die Reihenfolge des Beladens des Speichers mit Wäsche von der Reihenfolge des Entladens der Wäsche aus dem Speicher abweichen. Dadurch ist eine gezielte Entnahme von Wäsche, insbesondere Wäsche bestimmter Art, aus dem Speicher möglich. Daraus resultiert eine flexible Entladung der jeweiligen Wäschereimaschine.

Das Verfahren kann so weitergebildet sein, dass Wäsche aus der Aufnahme und/oder Entladeaufnahme an einen beliebigen von einer Mehrzahl von Speicherplätzen für Wäsche im jeweiligen Speicher abgegeben werden kann. Es ist dadurch möglich, Wäsche aus der Aufnahme oder Entladeaufnahme in jedem freien Speicherplatz des jeweiligen Speichers abzulegen. Die Speicherplätze der Speicher können so beliebig mit Wäsche befüllt werden. Es ist aber auch denkbar, dass ein solcher Speicherplatz oder solche Speicherplätze, in denen sich noch keine für einen kompletten Wäscheposten ausreichende Menge an Wäsche befindet, quasi nachbeladen werden, indem aus einer anderen Aufnahme oder Entladeaufnahme Wäsche gleicher Art in den schon teilweise mit Wäsche gefüllten gleichen Speicherplatz abgeladen wird.

Des Weiteren kann das Verfahren so ausgebildet sein, dass wegen der beliebigen Befüllung der Speicherplätze ohne ein Ordnungssystem den Förderern, insbesondere Unstetigförderern, elektronische Navigationseinrichtungen zugeordnet sind, die vorzugsweise bei jedem Befüllen und/oder Entleeren eines jeweiligen Speicherplatzes die Daten liefern, insbesondere Positionsdaten. Diese Daten werden elektronisch gespeichert, damit ein zweiter Förderer auf diese Daten, vorzugsweise Positionsdaten, zugreifen kann. Anhand dieser Daten kann eine Steuerung beispielsweise des zweiten Förderers, insbesondere Unstetigförderers, zum gezielten Entnehmen von Wäsche aus einem bestimmten Speicherplatz steuern. Insbesondere ist es so möglich, nacheinander Wäsche gleicher Art aus unterschiedlichen Speicherplätzen zu entnehmen.

Es ist auch denkbar, mindestens einer Aufnahme, der Beladeaufnahme und/oder Entladeaufnahme eine Wiegeeinrichtung zuzuordnen. Damit ist das Wäschegewicht in mindestens einer Aufnahme, Entladeaufnahme und/oder der Beladeaufnahme ermittelbar.

Das Gewicht der an einen bestimmten Speicherplatz abgegebenen Wäsche kann ebenfalls abgespeichert werden, vorzugsweise zusätzlich zu den Daten, insbesondere Koordinaten, über die Position des jeweiligen Speicherplatzes. Dadurch ist der Beladezustand jedes Speicherplatzes im jeweiligen Speicher bekannt. Vorzugsweise ist es auch bekannt, welche Wäsche, vorzugsweise Art von Wäsche, sich in welchem Speicherplatz befindet und welcher Speicherplatz leer ist. Auch ist es so möglich, einen noch nicht für einen Wäscheposten ausreichend gefüllten Speicherplatz nachzubefüllen.

Eine Vorrichtung zur Lösung der eingangs genannten Aufgabe weist die Merkmale des Anspruchs 7 auf. Diese Vorrichtung verfügt vor der zu beladenden Wäschereimaschine und/oder hinter derselben Wäschereimaschine oder einer anderen Wäschereimaschine über einen oder jeweils einen Speicher mit einer Mehrzahl von Speicherplätzen. Die Wäsche aufweisende Aufnahme oder Entladeaufnahme ist von einem Förderer zum Speicher verfahrbar. Ein weiterer Förderer mit einer Aufnahme oder mit einer Beladeaufnahme für Wäsche aus dem oder dem jeweiligen Speicher ist vorgesehen, um die Wäsche in der Beladeaufnahme zur Wäschereimaschine zu verfahren und/oder in einer Aufnahme vom Speicher abzutransportieren. Der mindestens eine Speicher mit mehreren Speicherplätzen ersetzt eine lange Förderstrecke und führt zu einer kompakten, raumsparenden Vorrichtung. Durch einen Förderer zum Beschicken der Speicherplätze und einen anderen Förderer zum Beladen und/oder Entladen können das Beschicken und das Entladen des Speichers unabhängig voneinander erfolgen. Die erfindungsgemäße Vorrichtung schafft dadurch eine störunanfällige und unabhängige flexible Beladung von Wäschereimaschinen.

Bevorzugt ist es vorgesehen, dass der mindestens eine Speicher über eine Mehrzahl gleicher und/oder zusammenhängender Speicherplätze verfügt. Durch die Mehrzahl von Speicherplätzen kann der oder jeder Speicher eine ausreichende Menge zu behandelnder Wäsche aufnehmen. Die gleichen und/oder zusammenhängenden Speicherplätze machen die Vorrichtung sehr kompakt, so dass sie weniger Raum benötigt als die bisher üblichen schienengebundenen Fördersysteme mit langen Förderstrecken.

Gemäß einer bevorzugten Ausgestaltungsmöglichkeit des mindestens einen Speichers sind die Speicherplätze rasterartig, insbesondere zeilen- und reihenweise nebeneinander und/oder hintereinander, angeordnet. Das führt dazu, dass die Wandungen benachbarter Speicher unmittelbar aneinander anliegen und gemeinsame Wandungen zwischen benachbarten Speicherplätzen vorhanden sein können. Dadurch kommt es gleichzeitig zu einer Verbindung der Speicherplätze untereinander.

Speicherplätze mit quadratischem oder sechseckigem Querschnitt sind besonders vorteilhaft, weil so keine Lücken oder Freiräume zwischen allen benachbarten Speicherplätzen vorhanden sind. Dadurch steht die gesamte Grundfläche des jeweiligen Speichers für die Speicherplätze zur Verfügung.

Bevorzugt korrespondieren die Querschnitte bzw. Grundflächen der mindestens einen Aufnahme der Beladeaufnahme und/oder der Entladeaufnahme mit der Grundfläche bzw. dem Querschnitt jedes der gleich ausgebildeten Speicherplätze. Die Folge ist, dass von den Förderern, insbesondere Unstetigförderern, die über den jeweiligen Speicherplatz gefahrene Aufnahme und/oder Entladeaufnahme oder unter den jeweiligen Speicherplatz gefahrene Beladeaufnahme bzw. Aufnahme flächendeckend über oder unter dem jeweiligen Speicherplatz positionierbar sind oder mit anderen Worten die Flächen bzw. Querschnitte der mindestens einen Aufnahme und der Beladeaufnahme bzw. Entladeaufnahme mit dem Querschnitt bzw. der Fläche jedes Speicherplatzes zur Deckung bringbar sind. Dadurch kann die Wäsche zuverlässig und vollständig in den jeweiligen Speicherplatz geladen werden und umgekehrt vom jeweiligen Speicherplatz die dort befindliche Wäsche vollständig in eine andere Aufnahme bzw. Beladeaufnahme geladen werden. Störungen und Fehlbeladungen sind dadurch ausgeschlossen.

Bevorzugt ist jeder der insbesondere gleich ausgebildeten Speicherplätze des mindestens einen Speichers mit einem Boden versehen, der zum Entladen des jeweiligen Speicherplatzes geöffnet werden kann. Der Boden braucht nicht zwingend Bestandteil des Speichers zu sein. Der Öffnungsvorgang des Bodens ist vorzugsweise nur dann freigebbar, nachdem exakt unter dem betreffenden Speicherplatz die Aufnahme und/oder Beladeaufnahme für die Wäsche aus diesem Speicherplatz gefahren ist. Der Boden bleibt auch nur für die Dauer der Übernahme der Wäschestücke aus dem Speicherplatz offen. Nach der Übernahme der Wäsche wird er wieder geschlossen. Alternativ ist es auch denkbar, die Speicherplätze nicht durch zu öffnende Böden, sondern seitliche, verschiebbare Öffnungen zu entleeren.

Die Förderer, insbesondere Unstetigförderer, sind gemäß einer besonders vorteilhaften Ausgestaltungsmöglichkeit der Vorrichtung mit Steuerungen und Datenspeichern versehen. Die Steuerungen weisen Mittel zur Positionsbestimmung desjenigen Speicherplatzes auf, an dem die jeweilige Aufnahme und/oder Entladeaufnahme entleert worden ist. Die Positionsdaten sind im Datenspeicher ablegbar und können zumindest vom Förderer, insbesondere Unstetigförderer, mit der Aufnahme oder Beladeaufnahme verwendet werden, um diese gezielt zu einem solchen Speicherplatz zu fahren, aus dem die Aufnahme oder Beladeaufnahme mit Wäsche befüllt werden soll. Durch die Positionserfassung, die Speicherung der Positionsdaten, insbesondere auch Daten über die Art der Wäsche, und eine entsprechende Steuerung vorzugsweise beider Förderer ist es aus der jeweiligen Steuerung bekannt, welcher Speicherplatz belegt ist und welche Wäsche sich in dem jeweiligen belegten Speicherplatz befindet. Daraufhin kann der die Beladeaufnahme oder eine andere Aufnahme aufweisende zweite Förderer zum gezielten Aufnehmen bestimmter Wäsche einen solche Wäsche enthaltenden Speicherplatz anfahren und die aus dem Speicherplatz übernommene Wäsche zum Beladen der Wäschereimaschine in eine entsprechende Beladeposition an der Wäschereimaschine transportieren oder die behandelte Wäsche aus ihrem Speicherplatz des Speichers für behandelte Wäsche gezielt aufnehmen und abtransportieren.

Wenigstens einige, vorzugsweise alle, Förderer der Vorrichtung sind bevorzugt als Unstetigförderer ausgebildet. Dabei kann es sich bei den Förderern um Unstetigförderer gleichen Prinzips und/oder gleicher Art handeln. Auch ist es bevorzugt vorgesehen, die Unstetigförderer kranartig, roboterartig oder greiferartig auszubilden. Beispielsweise können die Unstetigförderer, vor allem kranartige Unstetigförderer, Portalkrane, Lagerkrane, Chargierkrane oder dergleichen sein. Solche Unstetigförderer, die im Fachjargon auch als "Prozesskrane" bezeichnet werden, sind hinsichtlich ihrer Bewegungsabläufe programmierbar und ermöglichen es, eine bestimmte Position exakt anzufahren. Deswegen lassen sie hohe Transportgeschwindigkeiten zu, die größer sind als bei bekannten Sackförderanlagen. Vor allem können die Transportwege der Unstetigförderer kleiner sein als bei bekannten Sackförderanlagen. Bei den genannten Unstetigförderern stellen die mindestens eine Aufnahme bzw. die Beladeaufnahme und/oder Entaldeaufnahme jeweils das Lastaufnahmemittel für die Wäsche dar.

Alternativ können als Unstetigförderer auch handelsübliche, programmierbare Roboter eingesetzt werden. Es kann sich hierbei um einfache Roboter handeln, weil die Förderer, insbesondere Stetigförderer, zur Realisierung der Erfindung nur ein in einer Ebene, vorzugsweise horizontalen Ebene, zweidimensional bzw. zweiachsig verfahrbares Lastaufnahmemittel, nämlich die mindestens eine Aufnahme, die Beladeaufnahme und/oder Entladeaufnahme, aufweisen müssen.

Bevorzugte Ausführungsbeispiele der Erfindung werden nachfolgend anhand der Zeichnung näher erläutert. In dieser zeigen:
- Fig. 1: eine erste Vorrichtung, die auch zur Durchführung des Verfahrens geeignet ist, in einer schematischen perspektivischen Darstellung,
- Fig. 2: eine zweite Vorrichtung, die auch zur Durchführung des erfindungsgemäßen Verfahrens geeignet ist, in einer schematischen perspektivischen Darstellung, und
- Fig. 3: eine ebenfalls zur Durchführung des Verfahrens geeignete Vorrichtung, bei der es sich um eine Kombination der Vorrichtungen der Fig. 1 und 2 handelt, in einer ebenfalls schematischen perspektivischen Darstellung.

In der Fig. 1 ist die Erfindung im Zusammenhang mit der Beschickung von Waschmaschinen für gewerbliche Wäschereien, und zwar konkret Durchlaufwaschmaschinen 10 gezeigt. Der Vorrichtung sind drei nebeneinander angeordnete Durchlaufwaschmaschinen 10 zugeordnet. Hierauf ist die Erfindung aber nicht beschränkt. Die Anzahl der Durchlaufwaschmaschinen 10 kann größer oder kleiner sein. Es ist auch denkbar, die Vorrichtung im Zusammenhang mit anderen Waschmaschinen für gewerbliche Wäschereien, beispielsweise Wasch-Schleuder-Maschinen, einzusetzen. Auch ist es möglich, die Vorrichtung vor Trocknern vorzusehen.

Die Vorrichtung kann zur Beladung von Durchlaufwaschmaschinen 10 oder anderer Wäschereimaschinen für gewerbliche Wäschereien mit zu waschender Wäsche (Schmutzwäsche) aller Art, also Flachwäsche, Formteile, Trockenwäsche, Teppiche, Matten und ähnlichen textilen Gegenständen einsetzbar sein.

Die hier nicht gezeigte angelieferte Schmutzwäsche wird vorzugsweise zunächst in einer Sortierstation 11 sortiert. Die Sortierung erfolgt nach Art und/oder Farbe der Wäsche und speziellen Behandlungskriterien, insbesondere in der jeweiligen Durchlaufwaschmaschine 10. Wäschestücke, die zusammen mit anderen Wäschestücken in einem gemeinsamen Wäscheposten oder einer gleichen Wäschecharge behandelt werden können, werden im dafür vorgesehenen Sammelplatz 12 der Sortierstation 11 abgelegt. In der Regel werden nicht nur gleichartige Wäschestücke und Wäschestücke gleicher Farbe in demselben Sammelplatz 12 abgelegt, sondern auch Wäschestücke, die gleichermaßen zu behandeln, insbesondere zu waschen, sind.

Die Sortierstation 11 verfügt über eine Vielzahl hinter- und nebeneinander angeordneter Sammelplätze 12. Die Anzahl der Sammelplätze 12 der Sortierstation 11 entspricht der Anzahl der verschiedenen Waschkriterien und/oder Waschprogramme der jeweiligen Durchlaufwaschmaschine 10. Darüber hinaus können den Sammelplätzen 12 auch andere Sortierkriterien zugewiesen sein, beispielsweise Farbe der Wäsche, das Material des Gewebes und/oder die Art der Wäsche.

Zwischen dem Sammelplatz 12 und der Reihe parallel nebeneinander angeordneter Durchlaufwaschmaschinen 10 ist ein Speicher 13 angeordnet. Der Speicher 13 verfügt über eine Vielzahl vorzugsweise gleich ausgebildeter Speicherplätze 14. Alle Speicherplätze 14 sind in einer horizontalen Ebene zeilen- und reihenweise nebeneinander und hintereinander angeordnet. Sämtliche Speicherplätze 14 liegen dadurch in einem vorzugsweise gleichmäßigen Raster neben- und hintereinander.

Im gezeigten Ausführungsbeispiel verfügen alle Speicherplätze 14 über einen gleich großen sechseckigen Querschnitt. Außerdem grenzen alle Speicherplätze 14 aneinander an, so dass das gesamte Raster aller Speicherplätze 14 einen in Draufsicht gesehen honigwabenartigen Speicher 13 bildet. Die neben- und hintereinanderliegenden Speicherplätze 14 grenzen aneinander an, so dass jede der sechs gleich großen Wandungen eines innenliegenden Speicherplatzes 14 jeweils eine Wandung eines anderen rings um den betreffenden innenliegenden Speicherplatz 14 herum angeordneten, benachbarten Speicherplatzes 14 bildet.

Alternativ ist es denkbar, die gleichen Speicherplätze 14 mit einem gleich großen quadratischen Grundriss bzw. Querschnitt zu bilden. Hier bildet jeweils eine Wandfläche eines innenliegenden Speicherplatzes 14 eine Wandfläche der vier angrenzenden quadratischen Speicherplätze 14. Der Speicher 13 weist in diesem Falle (von oben gesehen) ein schachbrettartiges Muster auf.

Infolge der sechseckigen oder quadratischen Grundflächen bzw. Querschnitte aller Speicherplätze 14 des jeweiligen Speichers 13 sind zwischen benachbarten Speicherplätzen 14 keinerlei Zwischenräume vorhanden. Es entsteht dadurch ein kompakter Speicher 13, dessen Grundfläche nahezu vollständig zur Aufnahme von zu waschender Wäsche zur Verfügung steht. Außerdem sind durch das unmittelbare Angrenzen benachbarter sechseckiger oder auch quadratischer Speicherplätze 14 aneinander alle Speicherplätze 14 gleichzeitig untereinander und/oder miteinander verbunden zur Bildung des Speichers 13.

Der gezeigte Speicher 13 verfügt über sechs Reihen mit jeweils zehn aufeinanderfolgenden Speicherplätzen 14, weist also insgesamt sechzig Speicherplätze 14 auf. Hierauf ist die Erfindung aber nicht beschränkt. Je nach Bedarf, beispielsweise Anzahl und Kapazität der nebeneinanderangeordneten Durchlaufwaschmaschinen 10, kann der Speicher 13 eine größere oder kleinere Anzahl gleicher Speicherplätze 14 aufweisen.

Jeder Speicherplatz 14 ist oben offen. Unten ist jeder Speicherplatz 14 mit einem Boden versehen. Dieser Boden ist klappenartig oder schieberartig ausgebildet, um die Unterseite jedes Speicherplatzes 14 gezielt zum Entladen der zu waschenden Wäsche im jeweiligen Speicherplatz 14 öffnen zu können.

Zwischen der Sortierstation 11 und dem Speicher 13 ist ein erster Unstetigförderer 15 vorgesehen. Zwischen dem Speicher 13 und der Gruppe beabstandet nebeneinanderliegender Durchlaufwaschmaschinen 10 ist ein zweiter Unstetigförderer 16 angeordnet. Beide Unstetigförderer 15, 16 sind ortsfest zwischen dem Speicher 13 und der Sortierstation 11 bzw. dem Speicher 13 und den Durchlaufwaschmaschinen 10 angeordnet. Die Unstetigförderer 15, 16 sind gleichermaßen kranartig ausgebildet. Beispielsweise können der erste und der zweite Unstetigförderer 15, 16 gleichermaßen als Prozesskrane, insbesondere programmierbare und/oder automatisch steuerbare Prozesskrane, ausgebildet sein, aber auch als programmierbare und/oder steuerbare Lagerkrane oder Chargierkrane.

Beide Unstetigförderer 15 und 16 weisen jeweils eine in einer horizontalen Ebene zweiachsig verfahrbare Lastaufnahme auf. Die Lastaufnahme ist demnach längs zwischen dem Speicher 13 und der Sortierstation 11 bzw. dem Speicher 13 und den Durchlaufwaschmaschinen 10 hin- und herfahrbar und darüber hinaus querverfahrbar. Zu diesem Zweck verfügt jeder Unstetigförderer 15 und 16 über zwei parallele Längsbahnen 17, 18, die sich von der Sortierstation 11 zum Speicher 13 bzw. vom Speicher 13 bis zur hintersten Durchlaufwaschmaschine 10 erstrecken. Die Sortierstation 11 und der Speicher 13 sind derart höhenversetzt zueinander, dass die Längsbahnen 17 des ersten Unstetigförderers 15 sich in einer horizontalen Ebene befinden, die mit Abstand unter den Unterseiten der Sammelplätze 12 der Sortierstation 11 und mit Abstand über den Oberseiten der Speicherplätze 14 des Speichers 13 verlaufen. Die beiden parallelen Längsbahnen 18 des zweiten Unstetigförderers 16 liegen in einer niedrigeren horizontalen Ebene, die sich mit Abstand unter der Unterseite des Speichers 13 entlang und mit Abstand über die nebeneinanderliegenden Durchlaufwaschmaschinen 10 hinweg bis zur hintersten Durchlaufwaschmaschine 10 erstreckt.

Jeder Unstetigförderer 15 und 16 verfügt über eine Brücke 19 und 20, die rechtwinklig zu den Längsbahnen 17 bzw. 18 verläuft und mit ihren gegenüberliegenden Enden verfahrbar an, insbesondere auf, den Längsbahnen 17 und 18 gelagert ist. Dadurch ist die jeweilige Brücke 19 bzw. 20 auf den parallelen Längsbahnen 17 bzw. 18 in Längsrichtung derselben hin- und herfahrbar. Jede Brücke 19 und 20 trägt das Lastaufnahmemittel. In der einzigen Figur der Zeichnung ist jede Brücke 19 bzw. 20 nur symbolisch dargestellt. Diese Darstellung zeigt zwei parallele Querbahnen 21 und 22 jeder Brücke 19, 20. An bzw. auf den beiden parallelen Querbahnen 21 bzw. 22 jeder Brücke 19, 20 ist das Lastaufnahmemittel verfahrbar. Dadurch ist das Lastaufnahmemittel jedes Unstetigförderers 15 und 16 auch quer zum Verfahrweg der jeweiligen Brücke 19, 20 entlang der beiden parallelen Längsbahnen 17, 18 des Unstetigförderers 15 bzw. 16 verfahrbar.

Das Lastaufnahmemittel des ersten Unstetigförderers 15 ist bei der hier gezeigten Vorrichtung als eine Aufnahme 23 für die Wäsche aus einem Sammelplatz 12 der Sortierstation 11 ausgebildet. Analog dazu ist das Lastaufnahmemittel des zweiten Unstetigförderers 16 als eine Beladeaufnahme 24 ausgebildet. Die Aufnahme 23 und auch die Beladeaufnahme 24 sind bevorzugt als Behälter, insbesondere feste und/oder starre Behälter, ausgebildet. Zumindest die Beladeaufnahme 24 sollte vorzugsweise ein Fassungsvermögen haben, das dem größten Wäscheposten entspricht, womit die Durchlaufwaschmaschinen 10 beladen werden können. Die Aufnahme 23 kann etwas kleiner sein, wenn ein Wäscheposten im jeweiligen Speicherplatz 14 durch mehrmaliges Entleeren einer Aufnahme 23 über vorzugsweise demselben Speicherplatz 14 gebildet werden kann.

Im gezeigten Ausführungsbeispiel sind die Aufnahme 23 und die Beladeaufnahme 24 gleich ausgebildet. So weisen die Aufnahme 23 und die Beladeaufnahme 24 hier eine zylindrische Gestalt mit kreisrunder Grundfläche auf. Der Durchmesser der Aufnahme 23 und der Beladeaufnahme 24 ist so gewählt, dass er mit der Grundfläche der Speicherplätze 14 und auch des Sammelplatzes 12 korrespondiert. Bei einer zylindrischen Aufnahme 23 und Beladeaufnahme 24 entspricht der Durchmesser etwa dem Eckenmaß der gleichen sechseckigen Speicherplätze 14. Denkbar ist es aber auch, sowohl die Aufnahme 23 als auch die Beladeaufnahme 24 mit Grundflächen bzw. Querschnitten zu versehen, die mit den vorzugsweise gleichen und/oder gleichgroßen Querschnitten der Speicherplätze 14 und/oder Sammelplätze 12 korrespondieren, also bezogen auf das in der Fig. 1 gezeigte Ausführungsbeispiel ebenso sechseckig ausgebildet sind.

Die Aufnahme 23 und die Beladeaufnahme 24 sind an ihrer Oberseite vollständig offen, wobei die Brücken 19 und 20 so ausgebildet sind, dass sie die Oberseiten der Aufnahme 23 und der Beladeaufnahme 24 vollständig freilassen. Jedoch sind die Unterseiten der Aufnahme 23 und der Beladeaufnahme 24 mit einem Boden versehen. Dieser Boden ist jedoch so ausgebildet, dass er zum Entladen der Aufnahme 23 bzw. Beladeaufnahme 24 geöffnet werden kann. Zu diesem Zweck ist der Boden entweder als Schieber oder als Klappe ausgebildet, wobei das Öffnen und Schließen des Bodens der Aufnahme 23 und der Beladeaufnahme 24 bevorzugt mechanisch erfolgt, beispielsweise durch einen Schwenkzylinder.

Nachfolgend wird das erfindungsgemäße Verfahren anhand der in der Fig. 1 gezeigten Vorrichtung beispielhaft erläutert:
Die in der Wäscherei angelieferte Schmutzwäsche wird vorzugsweise zunächst sortiert. Das kann manuell oder auch automatisch erfolgen. Das Sortieren geschieht in der Sortierstation 11, von der in der Fig. 1 nur schematisch die Sammelplätze 12 gezeigt sind. Jeder Sammelplatz 12 ist für Wäschestücke vorgesehen, die zum gleichen Wäscheposten bzw. der gleiche Wäschecharge gehören.

Wenn zum Beispiel ein Sammelplatz 12 der Sortierstation 11 voll ist oder eine bestimmte Anzahl an Wäschestücken aufweist, die vorzugsweise einem Wäscheposten und/oder einer Wäschecharge entspricht, wird die Aufnahme 23 des ersten Unstetigförderers 15 bei geschlossenem Boden unter diesen Sammelplatz 12 gefahren. Die Unterseite, vorzugsweise der Boden, des betreffenden Sammelplatzes 12 wird dann geöffnet, so dass die darin gesammelte Wäsche schwerkraftbetrieben in die Aufnahme 23 gelangt.

Die mit Wäsche gefüllte Aufnahme 23 wird nun vom ersten Unstetigförderer 15 über den Speicher 13 gefahren. Das geschieht so, dass die Aufnahme 23 mit der sich darin befindenden Wäsche über einen beliebigen leeren Speicherplatz 14 des Speichers 13 gefahren wird, vorzugsweise einen solchen leeren Speicherplatz 14, der auf kürzestem Wege von der Aufnahme 23 angefahren werden kann. Denkbar ist es aber auch, einen Wäscheposten im jeweiligen Speicherplatz 14 zu bilden durch mehrmaliges Entleeren der Aufnahme 23, wenn diese keine so große Wäschemenge enthielt oder aufnehmen kann, die zur Bildung eines Wäscheposten (oder einer Wäschecharge) erforderlich ist.

Die Wäsche aus der Aufnahme 23 gelangt auch schwerkraftbedingt in den jeweiligen Speicherplatz 14 des Speichers 13, indem zum Überführen der Wäsche aus der Aufnahme 23 in dem betreffenden Speicherplatz 14 der Boden der Aufnahme 23 automatisch, insbesondere mechanisiert, geöffnet und nach dem Entleeren der Aufnahme 23 wieder geschlossen wird.

Vom zweiten Unstetigförderer 16 wird die Beladeaufnahme 24 zum Beladen einer gewünschten Durchlaufwaschmaschine 10 zwischen dem Speicher 13 und der Durchlaufwaschmaschine 10 verfahren. Dazu wird zunächst die Beladeaufnahme 24 des zweiten Unstetigförderers 16 gezielt gesteuert unter den gewünschten Speicherplatz 14 des Speichers 13 gefahren, und zwar mit geschlossenem Boden der Beladeaufnahme 24. Dann wird der Boden des betreffenden Speicherplatzes 14 geöffnet, so dass schwerkraftbedingt die Wäsche aus dem Speicherplatz 14 in die Beladeaufnahme 24 gelangt. Die Wäsche aus dem Speicherplatz 14 wird dadurch in die Beladeaufnahme 24 umgeladen. Nun wird vom zweiten Unstetigförderer 16 die Beladeaufnahme 24 mit dem darin sich befindenden Wäscheposten über diejenige Durchlaufwaschmaschine 10 gefahren, die mit dem betreffenden Wäscheposten beladen werden soll. Ist das geschehen, wird der Boden der Beladeaufnahme 24 automatisch geöffnet, so dass der Wäscheposten aus der Beladeaufnahme 24 wiederum schwerkraftbedingt in die betreffende Durchlaufwaschmaschine 10, insbesondere ihre Beladerutsche, fallen kann. Danach ist die Beladung der betreffenden Durchlaufwaschmaschine 10 abgeschlossen.

Infolge der ungeordneten Befüllung der Speicherplätze 14 des Speichers 13 mit Wäsche wird bei jedem Umladen der Wäsche aus der Aufnahme 23 in einen Speicherplatz 14 mit vorzugsweise einer Positionsbestimmungseinrichtung des ersten Unstetigförderers 15 ermittelt, über welchen Speicherplatz 14 die Aufnahme 23 entleert worden ist und diese Position oder auch nur eine jedem Speicherplatz 14 zugeordnete Nummer, der die Position des betreffenden Speicherplatzes 14 zugeordnet ist, in einem Daten-Speicher abgspeichert. Die gespeicherten Positionsdaten und/oder die gespeicherte Nummer werden der Steuerung der Unstetigförderer 15 und 16 zur Verfügung gestellt, so dass diese darauf zurückgreifen können. Bevorzugt wird zusätzlich mit den Positionsdaten der Aufnahme 23 beim Entladen der Wäsche in einen Speicherplatz 14 auch Informationen zur Wäsche, die im betreffenden Speicherplatz 14 von der Aufnahme 23 abgegeben worden ist, ermittelt und gespeichert. Beispielsweise kann es sich dabei um Angaben über die Art, Farbe und/oder das Gewebe der Wäsche handeln.

Eine gemeinsame Steuerung für beide Unstetigförderer 15 und 16 oder alternativ auch separate Steuerungen für jeden Unstetigförderer 15, 16, die beide auf die abgespeicherten Daten zugreifen können, werden verwendet, um die Beladeaufnahme 24 gezielt unter denjenigen Speicherplatz 14 zu verfahren, dessen Wäsche, insbesondere Wäscheposten, als nächstes zum Beladen einer bestimmten Durchlaufwaschmaschine 10 aus dem entsprechenden Speicherplatz 14 entnommen werden soll. Dazu fährt die auch mit einer Positionsermittlungseinrichtung versehene Beladeaufnahme 24 diejenige gespeicherte Position oder Nummer an, die dem gewünschten und/oder ausgewählten Speicherplatz 14 entspricht, aus dem die Beladeaufnahme 24 als nächstes Wäsche, insbesondere einen kompletter Wäscheposten bzw. eine vollständige Wäschecharge, zum Beladen einer Durchlaufwaschmaschine 10 entnehmen soll.

Die Fig. 2 veranschaulicht eine Vorrichtung zum posten- bzw. chargenweisen Entladen behandelter Wäsche. Bei der dargestellten Vorrichtung wird gewaschene und getrocknete Wäsche aus einer Reihe von Trocknern 25 entladen.

Die eine jeweilige Durchlaufwaschmaschine 10 verlassende, gewaschene Wäsche wird zunächst in einer auf jede Durchlaufwaschmaschine 10 folgenden Entwässerungseinrichtung 26, beispielsweise einer Entwässerungspresse oder einer Wäscheschleuder, entwässert, nämlich von zumindest einem Großteil der aus dem Waschvorgang noch in der Wäsche gebundenen Behandlungsflüssigkeit (gebundene Flotte) befreit. In der Fig. 2 sind Entwässerungseinrichtungen 26 hinter jeder Durchlaufwaschmaschine 10 dargestellt. Es können aber auch weniger oder nur eine Entwässerungseinrichtung 26 vorgesehen sein. Dann bedienen Entwässerungseinrichtungen 26 mehrere Durchlaufwaschmaschinen 10, gegebenenfalls die einzige Entwässerungseinrichtung 26 alle Durchlaufwaschmaschinen 10 abwechselnd.

Im Ausführungsbeispiel der Fig. 2 wird die aus der jeweiligen Entwässerungseinrichtung 26 kommende gewaschene und entwässerte Wäsche durch einen Wäschelift 27 oder alternativ einen ansteigenden Förderer auf ein höheres Niveau transportiert. Das entspricht demjenigen, auf dem sich im gezeigten Ausführungsbeispiel eine Reihe von fünf aufeinanderfolgenden und vorzugsweise gleichen Trocknern 25 befindet. Die Anzahl der Trockner 25 kann größer oder kleiner als fünf sein. Neben der Reihe aufeinanderfolgender Trockner 25, und zwar auf der Entladeseite der Trockner 25, befindet sich ein länglicher Abförderer 28. Hierbei kann es sich um einen Gurtförderer, einen Schüttler oder auch im einfachsten Falle um eine schräge Rinne handeln.

Hinter dem Abförderer 28 folgt ein Speicher 29. Der Speicher 29 ist unter einem Abgabeende 30 des Abförderers 28 angeordnet, und zwar vorzugsweise mit Abstand darunter. Der Speicher 29 verfügt über eine Vielzahl vorzugsweise gleich ausgebildeter Speicherplätze 31. Alle Speicherplätze 31 sind in einer horizontalen Ebene zeilen- und reihenweise nebeneinander unter hintereinander angeordnet. Alle Speicherplätze 31 liegen dadurch in einem vorzugsweise gleichmäßigen Raster neben- und hintereinander. Alle Speicherplätze 31 des Speichers 29 sind so ausgebildet, wie die Speicherplätze 14 des Speichers 13. Auf die dazugehörende Beschreibung wird Bezug genommen. Demnach sind auch die Speicherplätze 31 des Speichers 29 in einem honigwabenartigen oder schachbrettartigen Muster neben- und hintereinander angeordnet und mit sechseckigen oder quadratischen Grundflächen bzw. Querschnitten versehen. Dadurch sind zwischen benachbarten, gleichgroßen Speicherplätzen 31 keine Zwischenräume vorhanden.

Die Erfindung ist nicht auf die in der Fig. 2 beispielhaft gezeigte Anzahl neben- und hintereinanderliegender Speicherplätze 31 beschränkt. Auch ist es denkbar, dass die Anzahl der Speicherplätze 31 des Speichers 29 von der Anzahl der Speicherplätze 14 des Speichers 13 abweicht. Sie kann größer oder kleiner sein.

Jeder Speicherplatz 31 ist oben offen. Unten ist jeder Speicherplatz 31 mit einem Boden versehen. Dieser Boden lässt sich bedarfsweise öffnen. Dazu ist der Boden klappenartig oder schieberartig ausgebildet, um die Unterseite bzw. den Boden jedes Speicherplatzes 31 gezielt zum Entladen der gewaschenen und getrockneten Wäsche aus dem jeweiligen Speicherplatz 31 öffnen zu können.

Zwischen der Reihe von Trocknern 25 und dem den Trocknern 25 zugeordneten Abförderer 28 und dem Speicher 29 ist ein erster Unstetigförderer 32 vorgesehen. Ein zweiter Unstetigförderer 33 ist dem Speicher 29 so zugeordnet, dass er aus mindestens einem Speicherplatz 31 entnommene Wäsche abtransportieren kann, beispielsweise zu einem in der Fig. 2 schematisch dargestellten Abförderer 34, der die gewaschene und getrocknete Wäsche der Weiterverarbeitung, beispielsweise Mangel und/oder Faltmaschine, zuführt. Dazu ist der zweite Unstetigförderer 33 bevorzugt unter und hinter dem Speicher 29 angeordnet. Der erste Unstetigförderer 32 dient dazu, Speicherplätze 31 des Speichers 29 von oben zu beladen, während der zweite Unstetigförderer 33 dazu dient, von oben mit Wäsche aus dem jeweiligen Speicherplatz 31 des Speichers 29 beladen zu werden.

Die Unstetigförderer 32, 33 sind wie die Unstetigförderer 15, 16 des Ausführungsbeispiels der Fig. 1 ausgebildet, nämlich gleichermaßen kranartig.

Auch die beiden Unstetigförderer 32, 33 weisen jeweils eine in einer horizontalen Ebene zweiachsig verfahbare Lastaufnahme auf. Die Lastaufnahme ist zwischen dem Abgabeende 30 des Abförderers 28 und dem Speicher 29 hin- und herfahrbar und zusätzlich querverfahrbar. Dazu verfügt jeder Unstetigförderer 32, 33 über zwei beabstandete parallele Längsbahnen 35 bzw. 36. Die Längsbahnen 35 des ersten, höheren Unstetigförderers 32 erstrecken sich vom Abförderer 28 im Bereich der Trockner 25 zum Speicher 29. Die Längsbahnen 36 des tieferen zweiten Unstetigförderers 33 verlaufen vom Speicher 29 bis zum dahinter angeordneten Abförderer 34. Die Reihe mehrerer Trockner 25 und der Abförderer 28 sind gegenüber dem Speicher 29 derart höhenversetzt, dass die Längsbahnen 35 des ersten Unstetigförderers 32 sich in einer horizontalen Ebene befinden, die mit Abstand unter den Trocknern 25 des Abförderers 28 und mit Abstand über den Oberseiten der Speicherplätze 31 des Speichers 29 verlaufen. Die beiden parallelen Längsbahnen 36 des zweiten Unstetigförderers 33 liegen in einer niedrigeren horizontalen Ebene, die sich mit Abstand unter der Unterseite des Speichers 29 entlang und über den Abförderer 34 hinweg erstreckt.

Jeder Unstetigförderer 32 und 33 verfügt wie die Unstetigförderer 15 und 16 über eine Brücke 37 bzw. 38. Die jeweilige Brücke 37 ist auf den parallelen Längsbahnen 35, 36 in Längsrichtung derselben hin- und herfahrbar.

Jede Brücke 37, 38 trägt das Lastaufnahmemittel. Die jeweilige in der Fig. 2 nur schematisch dargestellte Brücke 37, 38 verfügt über zwei parallele Querbahnen 39 und 40. An bzw. auf den parallelen Querbahnen 39 bzw. 40 jeder Brücke 37, 38 ist das Lastaufnahmemittel verfahrbar, und zwar in Längsrichtung der jeweiligen Brücke 37, 38. Dadurch ist das Lastaufnahmemittel jedes Unstetigförderers 32, 33 auch quer zum Verfahrweg der jeweiligen Brücke 37, 38 und quer zu den Längsbahhnen 35, 36 verfahrbar.

Das Lastaufnahmemittel des ersten Unstetigförderers 32 ist als eine Entladeaufnahme 41 für die gewaschene und getrocknete Wäsche aus den Trocknern 25 ausgebildet. Das Lastaufnahmemittel des zweiten Unstetigförderers 33 ist durch eine Aufnahme 42 gebildet. Die Entladeaufnahme 41 und die Aufnahme 42 sind vorzugsweise als Behälter ausgebildet. Insbesondere handelt es sich hierbei um starre Behälter. Zumindest die Entladeaufnahme 41 verfügt über ein Fassungsvermögen, das der Wäschecharge entspricht, die jeweils in einem Trockner 25 getrocknet werden kann. Die Aufnahme 42 verfügt bevorzugt über das gleiche Fassungsvermögen. Denkbar ist es, dass die Entladeaufnahme 41 und die Aufnahme 42 über unterschiedlich Fassungsvermögen verfügen, wobei zweckmäßigerweise das Fassungsvermögen der Aufnahme 42 mindestens dem Fassungsvermögen des jeweiligen Speicherplatzes 31 entsprechen sollte.

Bevorzugt sind die Entladeaufnahme 41 und die Aufnahme 42 gleichermaßen ausgebildet, verfügen insbesondere über einen gleichen Querschnitt. Im Übrigen entsprechen die Entladeaufnahme 41 und die Aufnahme 42 vor allem hinsichtlich ihrer Gestalt und gegebenenfalls auch Größe der Aufnahme 23 und der Beladeaufnahme 24 der Unstetigförderer 15 und 16 der Fig. 1. Hierauf wird Bezug genommen.

Die Entladeaufnahme 41 und die Aufnahme 42 sind an ihren Oberseiten vollständig offen, wobei die Unstetigförderer 32, 33, insbesondere ihre Brücken 37 und 38, so ausgebildet sind, dass sie die offenen Oberseiten der Entladeaufnahme 41 und der Aufnahme 42 vollständig freilassen. Die Unterseiten der Entladeaufnahme 41 und der Aufnahme 42 sind mit einem Boden versehen. Der Boden ist so ausgebildet, dass er zum Entladen der Entladeaufnahme 41 und der Aufnahme 42 geöffnet werden kann. Das kann genauso geschehen wie weiter oben im Zusammenhang mit der Aufnahme 23 und der Beladeaufnahme 24 der in der Fig. 1 gezeigten Vorrichtung beschrieben.

Die Vorrichtung der Fig. 2 kann auch zum Einsatz kommen bei Wäsche, die nicht in Trocknern 25 getrocknet wird. Dann wird die aus der Entwässerungseinrichtung stammende gewaschene Wäsche zunächst von einem Schüttler aufgelockert. Dabei werden vor allem aus einer Entwässerungspresse stammende Wäschekuchen aufgebrochen und/oder aufgelockert. Mit der aufgelockerten Wäsche wird dann die Entladeaufnahme 41 beschickt. Das kann direkt über das Entladeende des Schüttlers geschehen, aber auch einen dem Schüttler nachgeordneten Förderer.

Nachfolgend wird das erfindungsgemäße Verfahren anhand der in der Fig. 2 gezeigten Vorrichtung beispielhaft erläutert.

Die in einer jeweiligen Durchlaufwaschmaschine 10 gewaschene, entwässerte und in einem Trockner 25 getrocknete Wäsche wird aus dem jeweiligen Trockner 25 chargen- bzw. postenweise entladen. Dabei gelangt vorzugweise die gesamte Wäschecharge eines jeweiligen Trockners 25 auf den Abförderer 28. Über das Abgabeende 30 des Abförderers 28 wird die Wäschecharge dann vorzugsweise vollständig in die Entladeaufnahme 41 überführt, so dass die Entladeaufnahme 41 mit der Wäschecharge beschickt wird. Vom ersten Unstetigförderer 32 wird dann die Entladeaufnahme 41 über einen beliebigen oder ausgewählten leeren Speicherplatz 31 des Speichers 29 gefahren. Vorzugsweise wird die Entladeaufnahme 41 über einen solchen leeren Speicherplatz 31 gefahren, der auf kürzestem Wege angefahren werden kann. Denkbar ist es aber auch, einen gleichen Speicherplatz 32 durch mehrmaliges aufeinanderfolgendes Entleeren mehrerer Entladeaufnahmen 41 zu beladen. Das kommt vorzugsweise dann in Betracht, wenn die Entladeaufnahme 41 keine so große Wäschemenge enthielt oder aufnehmen kann, die zum Füllen des jeweiligen Speicherplatzes 31 erforderlich ist oder der jeweilige Speicherplatz 31 aufnehmen kann.

Die Wäsche aus der Entladeaufnahme 41 gelangt schwerkraftbedingt in den jeweiligen Speicherplatz 31 des Speichers 29, indem zum Überführen der Wäsche aus der Entladeaufnahme 41 in den betreffenden Speicherplatz 31 der Boden der Entladeaufnahme 41 automatisch, insbesondere mechanisiert, geöffnet und nach dem Entleeren der Entladeaufnahme 41 wieder geschlossen wird.

Vom zweiten Unstetigförderer 33 wird die Aufnahme 42 zum Beladen derselben zwischen dem Speicher 29 und dem nachfolgenden Abförderer 34 verfahren. Dazu wird zunächst die Aufnahme 42 vom zweiten Unstetigförderer 33 gezielt gesteuert unter den gewünschten, zu entleerenden Speicherplatz 31 des Speichers 29 gefahren, und zwar mit geschlossenem Boden der Aufnahme 42. Danach wird der Boden des betreffenden Speicherplatzes 31 geöffnet, so dass schwerkraftbedingt die Wäsche aus dem Speicherplatz 31 in die Aufnahme 42 gelangt. Die Wäsche wird dadurch aus dem Speicherplatz 31 in die Aufnahme 42 umgeladen. Nun wird vom zweiten Unstetigförderer 33 die Aufnahme 42 mit der sich darin befindenden Wäsche, insbesondere eine gewaschene und getrocknete Wäschecharge, über den Abförderer 34 gefahren und die Aufnahme 42 über dem Abförderer 34 entleert. Dazu wird der Boden der Aufnahme 42 automatisch geöffnet, so dass die Wäsche aus der Aufnahme 42 wiederum schwerkraftbedingt in bzw. auf den Abförderer 34 fällt. Der Entladevorgang der Trockner 25 ist damit abgeschlossen.

Auch bei der Vorrichtung der Fig. 2 können die Speicherplätze 31 des Speichers 29 ungeordnet mit gewaschener und getrockneter Wäsche beladen werden. Dann wird mit vorzugsweise einer Positionsbestimmungsvorrichtung des ersten Unstetigförderers 32 ermittelt, über welchem Speicherplatz 31 die Entladeaufnahme 41 die Wäsche entleert hat. Diese Position wird in einem Datenspeicher abgespeichert. Die gespeicherten Positionsdaten oder alternativ eine vorher festgelegte gespeicherte Nummer der Entladeaufnahme 41 werden der Steuerung der Unstetigförderer 32 und/oder 33 zur Verfügung gestellt, so dass diese darauf zurückgreifen können. Es ist auch denkbar, dass beim Entladen der Wäsche in einen vorzugsweise beliebigen Speicherplatz 31 auch Informationen zur Wäsche, die im betreffenden Speicherplatz 31 von der Entladeaufnahme 41 abgegeben worden ist, ermittelt und gespeichert.

Eine gemeinsame Steuerung für beide Unstetigförderer 32 und 33 oder alternativ auch separate Steuerungen für jeden Unstetigförderer 32 und 33, die beide auf die abgespeicherten Daten, nämlich Positionsdaten und/oder Nummer des betreffenden Speicherplatzes 31, zugreifen können, werden verwendet, um die Aufnahme 42 gezielt unter denjenigen Speicherplatz 31 zu verfahren, dessen Wäsche, insbesondere Wäschecharge, als nächstes dem Speicherplatz 31 entnommen und an den Abgabeförderer 34 abgegeben werden soll. Dazu fährt die auch mit einer Positionsermittlungseinrichtung versehene Aufnahme 42 diejenige gespeicherte Position an, die dem gewünschten und/ oder ausgewählten Speicherplatz 31 entspricht. Nach Aufnahme der Wäsche aus dem angefahrenen Speicherplatz 31 verfährt der zweite Unstetigförderer 33 die Aufnahme 42 über den Abförderer 34. Durch Öffnen des Bodens wird die Aufnahme 42 dann geöffnet, wodurch die Wäsche der in der Aufnahme 42 befindenden Wäschecharge selbsttätig und vollständig aus der Aufnahme 42 auf den Abförderer 34 gelangt.

Die Fig. 3 zeigt eine Vorrichtung gemäß einem dritten Ausführungsbeispiel der Erfindung. Diese Vorrichtung stellt eine Kombination der Vorrichtungen der zuvor beschriebenen Fig. 1 und 2 dar.

Gemäß diesem Ausführungsbeispiel sind vor den Durchlaufwaschmaschinen 10 ein Speicher 13 und zwei diesem zugeordneten Unstetigförderer 15 und 16 angeordnet. Hinter den Durchlaufwaschmaschinen 10, und zwar hinter den auf die Durchlaufwaschmaschinen 10 folgenden Trocknern 25 mit dem diesen zugeordneten Abförderer 28 ist ein weiterer Speicher 29 vorgesehen, dem auch zwei Unstetigförderer 32 und 33 zugeordnet sind.

Bei der Vorrichtung der Fig. 3 kann unbehandelte Wäsche, insbesondere Schmutzwäsche, im Speicher 13 vor den Durchlaufwaschmaschinen 10 zwischengespeichert werden. Ebenso kann behandelte Wäsche, im gezeigten Ausführungsbeispiel gewaschene, entwässerte und getrocknete Wäsche, hinter den Trocknern 25 im zweiten Speicher 29 zwischengespeichert werden. Indem jedem Speicher 13 und 29 jeweils zwei Unstetigförderer 15 und 16 einerseits und zwei Unstetigförderer 32 und 33 andererseits zugeordnet sind, kann jeder Speicher 13 und 29 von den Unstetigförderern 15, 16 bzw. 32, 33 platzsparend und individuell bedient werden.

Der Speicher 13 wird von der jeweiligen Aufnahme 23 des Unstetigförderers 15 beladen. Von der Beladeaufnahme 24 des Unstetigförderers 16 wird der Speicher 13, nämlich sein jeweiliger Speicherplatz 14, entladen und die gewünschte Durchlaufwaschmaschine 10 mit der Wäsche in der Beladeaufnahme 24 beladen.

Die getrocknete Wäsche wird aus dem jeweiligen Trockner 25 von jeweils einer Entladeaufnahme 41 übernommen und in den gewünschten Speicherplatz 31 des Speichers 29 umgeladen. Von der Aufnahme 42 kann eine Charge behandelter Wäsche aus dem Speicher 29, nämlich dem jeweiligen gewünschten Speicherplatz 31 desselben, entnommen werden. Die Wäsche wird dann vom Unstetigförderer 33 von der Aufnahme 42 beispielsweise zu dem in der Fig. 3 gezeigten Abförderer 34 transportiert und aus der Aufnahme 42 an denselben übergeben.

### Bezugszeichenliste:

- 10: Durchlaufwaschmaschine
- 11: Sortierstation
- 12: Sammelplatz
- 13: Speicher
- 14: Speicherplatz
- 15: Unstetigförderer (erster)
- 16: Unstetigförderer (zweiter)
- 17: Längsbahn
- 18: Längsbahn
- 19: Brücke
- 20: Brücke
- 21: Querbahn
- 22: Querbahn
- 23: Aufnahme
- 24: Beladeaufnahme
- 25: Trockner
- 26: Entwässerungseinrichtung
- 27: Wäschelift
- 28: Abförderer
- 29: Speicher
- 30: Abgabeende
- 31: Speicherplatz
- 32: Unstetigförderer
- 33: Unstetigförderer
- 34: Abförderer
- 35: Längsbahn
- 36: Längsbahn
- 37: Brücke
- 38: Brücke
- 39: Querbahn
- 40: Querbahn
- 41: Entladeaufnahme
- 42: Aufnahme

## Patentansprüche

1. Verfahren zum Be- und/oder Entladen von Wäschereimaschinen, insbesondere Waschmaschinen (10), Trockner (25) oder dergleichen, mit Wäsche, wobei vorzugsweise sortierte Wäsche zu der jeweils zu beladenden Wäschereimaschine transportiert und die Wäschereimaschine mit der Wäsche beladen wird und/oder aus der Wäschereimaschine entladen und abtransportiert wird, indem die Wäsche zu mindestens einem Speicher (13, 29) transportiert und dort zwischengespeichert wird, wobei die Wäsche aus dem Speicher (13) zur Wäschereimaschine transportiert und die Wäschereimaschine mit der Wäsche beladen wird und/oder die aus einer Wäschereimaschine entladene Wäsche zu einem anderen Speicher (29) transportiert und dort zwischengespeichert wird, **dadurch gekennzeichnet, dass** die zu behandelnde Wäsche in einer Aufnahme (23) zum Speicher (13) für zu behandelnde Wäsche transportiert wird, die Wäsche aus der Aufnahme (23) an den Speicher (13) abgegeben wird, die Wäsche aus dem Speicher (13) von einer Beladeaufnahme (24) übernommen wird, von der Beladeaufnahme (24) die sich darin befindende Wäsche zur jeweiligen Wäschereimaschine transportiert wird sowie durch Entladen der Beladaufnahme (24) die Wäschereimaschine mit der Wäsche beladen wird und/oder die aus einer Wäschereimaschine entladene behandelte Wäsche in eine Entladeaufnahme (41) geladen, die Wäsche mit der Entladeaufnahme (41) zu dem anderen Speicher (29) für behandelte Wäsche transportiert sowie aus der Entladeaufnahme (41) an den anderen Speicher (29) abgegeben wird.

2. Verfahren nach Anspruch 1, **dadurch gekennzeichnet, dass** die jeweilige Wäschereimaschine mit einem Wäscheposten beladen wird, der von Wäsche aus der Aufnahme (23) gebildet wird und/oder eine Charge aus einer Wäschereimaschine entladener Wäsche in die Entladeaufnahme (41) geladen wird.

3. Verfahren nach einem der vorhergehenden Ansprüche, **dadurch gekennzeichnet, dass** im Bereich des Speichers (13) für zu behandelnde bzw. behandelte Wäsche ein Umladen der Wäsche aus der Aufnahme (23) in eine Beladeaufnahme (24) und/oder im Bereich des Speichers (29) für behandelte Wäsche ein Umladen derselben aus der Entladeaufnahme (41) in eine Aufnahme (42) erfolgt.

4. Verfahren nach einem der vorhergehenden Ansprüche, **dadurch gekennzeichnet, dass** die mit Wäsche beladene Aufnahme (23) eines ersten Unstetigförderer (15) zum Speicher (13) für unbehandelte Wäsche transportiert wird und die mit Wäsche beladene Beladeaufnahme (24) von vorzugsweise einem anderen zweiten Unstetigförderer (16) vom Speicher (23) zur Wäschereimaschine transportiert wird und/oder die mit behandelter Wäsche beladene Entladeaufnahme (41) eines ersten Unstetigförderers (32) zum Speicher (29) für behandelte Wäsche transportiert wird und die mit Wäsche beladene Aufnahme (42) von vorzugsweise einem zweiten Unstetigförderer (33) aus dem Speicher (29) abtransportiert wird.

5. Verfahren nach Anspruch 4, **dadurch gekennzeichnet, dass** die Wäsche aus der Aufnahme (23) und/oder der Entladeaufnahme (41) in einen Speicherplatz (14; 31), vorzugsweise einen beliebigen freien Speicherplatz (14; 31), des jeweiligen eine Mehrzahl von Speicherplätzen (14; 31) aufweisenden Speichers (13; 29) für Wäsche aus der Aufnahme (23) und/oder der Entladeaufnahme (41) abgegeben wird.

6. Verfahren nach Anspruch 4, **dadurch gekennzeichnet, dass** die Position, an der die Aufnahme (23) bzw. Entladeaufnahme (41) Wäsche an einen Speicherplatz (14; 31) abgibt, und/oder die Art der Wäsche in der Aufnahme (23) bzw. Entladeaufnahme (41) ermittelt und als Daten gespeichert werden, die Daten eine Steuerung mindestens des zweiten Unstetigförderers (16; 33) erhält und anhand dieser Daten die Steuerung mindestens des zweiten Unstetigförderers (16; 33) seine Beladeaufnahme (24) oder Aufnahme (42) gezielt an denjenigen Speicherplatz (14; 31) des jeweiligen Speichers (13; 29) fährt, aus dem von der Beladeaufnahme (24) später und/oder nachfolgend Wäsche zum Beladen der Wäschereimaschine entnommen werden soll und/oder von der Aufnahme (42) entnommen werden soll.

7. Vorrichtung zum Be- und/oder Entladen von Wäschereimaschinen, insbesondere Waschmaschinen (11), Trockner (25) oder dergleichen, mit mindestens einem Förderer zur Beladung der Wäschereimaschine und/oder zum Entladen der Wäschereimaschine, wobei vor der zu beladenden Wäschereimaschine und/oder nach derselben oder nachfolgenden Wäschereimaschine mindestens ein Speicher (13; 29) mit einer Mehrzahl von Speicherplätzen (14; 31) angeordnet ist, **dadurch gekennzeichnet, dass** die Wäsche mit einer diese enthaltenden Aufnahme (23) und/oder Entladeaufnahme (41) von mindestens einem ersten Unstetigförderer (15; 33) zum jeweiligen Speicher (13; 29) verfahrbar ist und wengistens ein zweiter Unstetigförderer (16; 33) mit einer Beladeaufnahme (24) und/oder einer Aufnahme (42) vorgesehen ist, der Wäsche aus einem Speicherplatz (14; 31) des jeweiligen Speichers (13) zur mit der Wäsche zu beladenden Wäschereimaschine verfährt und/oder behandelte Wäsche abtransportiert.

8. Vorrichtung nach Anspruch 7, **dadurch gekennzeichnet, dass** der mindestens eine Speicher (13; 29) eine Mehrzahl vorzugsweise gleicher in einem Raster angeordneter und vorzugsweise zusammenhängender Speicherplätze (14; 31) aufweist.

9. Vorrichtung nach Anspruch 7 oder 8, **dadurch gekennzeichnet, dass** die vorzugsweise zusammenhängenden oder untereinander verbundenen Speicherplätze (14; 31) zeilen- und reihenweise nebeneinander und aufeinanderfolgend zur Bildung des mindestens einen Speichers (13; 29) angeordnet sind.

10. Vorrichtung nach einem der Ansprüche 7 bis 9, **dadurch gekennzeichnet, dass** alle Speicherplätze (14; 31) eine gleiche Grundfläche, vorzugsweise eine quadratische oder sechseckige Grundfläche, aufweisen, und die Grundflächen bzw. Querschnitte der oder jeder Aufnahme (23; 42), Beladeaufnahme (24) und/oder Entladeaufnahme (41) mit den Grundflächen jedes der gleich ausgebildeten Speicherplätze (14; 31) korrespondieren.

11. Vorrichtung nach einem der Ansprüche 7 bis 10, **dadurch gekennzeichnet, dass** jeder der vorzugsweise gleich ausgebildeten Speicherplätze (14; 31) des mindestens einen Speichers (13; 29) und der wenigstens einen Aufnahme (23; 42), der Beladeaufnahme (22) und/ oder der Entladeaufnahme (41) einen bedarfsweise zu öffnenden Boden aufweisen.

12. Vorrichtung nach einem der Ansprüche 7 bis 11, **dadurch gekennzeichnet, dass** die Unstetigförderer (15, 16; 32, 33) Positionsbestimmungsmittel aufweisen zur Ermittlung der Position des jeweils angefahrenen Speicherplatzes (14; 31), worin die Aufnahme (23) und/ oder Entladeaufnahme (41) Wäsche entleert hat, die jeweiligen Positionsdaten speicherbar sind und mindestens eine Steuerung vorgesehen ist, womit die Beladeaufnahme (24) und/oder die Aufnahme (42) auf die Position eines solchen Speicherplatzes (14; 31) des jeweiligen Speichers (13; 29) fahrbar ist, dessen Wäsche die Beladeaufnahme (24) als nächstes zur Beladung der Wäschereimaschine und/oder zum Abtransport von aus einer Wäschereimaschine stammender Wäsche aufnehmen soll.

13. Vorrichtung nach einem der Ansprüche 7 bis 12, **dadurch gekennzeichnet, dass** die Unstetigförderer (15, 16; 32, 33) prinzipiell gleichartig ausgebildet sind, insbesondere die Unstetigförderer (15, 16; 32, 33) kranartig, greiferartig oder roboterartig ausgebildet sind, wobei die wenigstens eine Aufnahme (23; 42) und die Beladeaufnahme (24) und/oder Entladeaufnahme (41) Lastaufnahmemittel der Unstetigförderer (15, 16; 32, 33) bilden und die Unstetigförderer (15, 16; 32, 33) beispielsweise als vorzugsweise schnell verfahrbare und/oder programmierbare Prozesskrane, Portalkrane, Lagerkrane und/oder Chargierkrane ausgebildet sind.

14. Vorrichtung nach einem der Ansprüche 7 bis 13, **dadurch gekennzeichnet, dass** die wenigstens eine Aufnahme (23; 42), die Beladeaufnahme (24) und/oder die Entladeaufnahme (41) vom jeweiligen Unstetigförderer (15, 16; 32, 33) mindestens zweiachsig in einer Ebene, vorzugsweise einer horizontalen Ebene, verfahrbar sind.

## Claims

1. A method for loading and/or unloading laundry machines, in particular washing machines (10), dryers (25) or the like, with laundry, wherein the preferably sorted laundry is transported to the respective laundry machine to be loaded, and the laundry is loaded into the laundry machine and/or unloaded from the laundry machine and transported away in that the laundry is transported to at least one store (13, 29) and temporarily stored there, wherein the laundry is transported from the store (13) to the laundry machine and the laundry machine is loaded with the laundry, and/or the laundry unloaded from a laundry machine is transported to another store (29) and temporarily stored there, **characterized in that** the laundry to be treated is transported in a container (23) to the store (13) for laundry to be treated, the laundry is transferred from the container (23) to the store (13), the laundry is extracted from the store (13) by a loading container (24), the laundry in the loading container (24) is transported by said container to the respective laundry machine, and by unloading the loading container (24) the laundry machine is loaded with the laundry, and/or the treated laundry unloaded from the laundry machine is loaded into an unloading container (41), the laundry is transported with the unloading container (41) to the other store (29) for treated laundry and discharged from the unloading container (41) to the other store (29).

2. The method as claimed in claim 1, **wherein** the respective laundry machine is loaded with a laundry batch formed by laundry from the container (23) and/or a batch of laundry unloaded from a laundry machine is loaded into the unloading container (41).

3. The method as claimed in any one of the preceding claims, **characterized in that** the laundry is transferred from the container (23) into a loading container (24) in the region of the store (13) for treated laundry or laundry to be treated and/or treated laundry is transferred from the unloading container (41) into a container (42) in the region of the store (29) for treated laundry.

4. The method as claimed in any one of the preceding claims, **characterized in that** the container (23) loaded with laundry is transported to the store (13) for untreated laundry by a first non-constant conveyor (15), and the loading container (24) loaded with laundry is transported from the store (23) to the laundry machine by preferably another second non-constant conveyor (16) and/or the unloading container (41) loaded with treated laundry is transported to the store (29) for treated laundry by a first non-constant conveyor (32), and the container (42) loaded with laundry is transported away from the store (29) by preferably a second non-constant conveyor (33).

5. The method as claimed in claim 4, **characterized in that** the laundry from the container (23) and/or from the unloading container (41) is discharged into a storage site (14; 31), preferably into any free storage site (14; 31), of the respective store (13; 29) having a plurality of storage sites (14; 31) for laundry from the container (23) and/or the unloading container (41).

6. The method as claimed in claim 4, **characterized in that** the position at which the container (23) or the unloading container (41) transfers laundry to a storage site (14; 31), and/or the type of laundry in the container (23) or the unloading container (41) are determined and stored as data, a controller of at least the second non-constant conveyor (16; 33) receives these data and on the basis of said data, the controller of at least the second non-constant conveyor (16; 33) moves its loading container (24) or container (42) in targeted fashion to the storage site (14; 31) of the respective store (13; 29) from which laundry will later be extracted by the loading container (24) and/or subsequent laundry is to be extracted for loading the laundry machine and/or is to be extracted by the container (42).

7. A device for loading and unloading laundry machines, in particular washing machines (10), dryers (25) or the like, with at least one conveyor for loading the laundry machine and/or for unloading the laundry machine, wherein at least one store (13; 29) with a plurality of storage sites (14; 31) is arranged in front of the laundry machine to be loaded and/or behind said laundry machine or any subsequent laundry machine, **characterized in that** that the laundry with a container (23) and/or unloading container (41) containing it can be moved by at least one first non-constant conveyor (15; 33) to the respective store (13; 29), and at least one second non-constant conveyor (16; 33) with a loading container (24) and/or a container (42) is provided which moves the laundry from a storage site (14; 31) of the respective store (13) to the laundry machine to be loaded with the laundry, and/or transports treated laundry away.

8. The device as claimed in claim 7, **characterized in that** the at least one store (13; 29) has a plurality of preferably identical and preferably coherent storage sites (14; 31) arranged in a grid pattern.

9. The device as claimed in claim 7 or 8, **characterized in that** the preferably coherent or interconnected storage sites (14; 31) are arranged next to each other and successively in rows and columns in order to form the at least one store (13; 29).

10. The device as claimed in any one of the claims 7 to 9, **characterized in that** all storage sites (14; 31) have an identical bottom face, preferably a square or hexagonal bottom face, and the bottom faces or cross-sections of the or each container (23; 42), loading container (24) and/or unloading container (41) correspond to the bottom faces of each of the identically formed storage sites (14; 31).

11. The device as claimed in any one of the claims 7 to 10, **characterized in that** each of the preferably identically configured storage sites (14; 31) of the at least one store (13; 29) and of the at least one container (23; 42), of the loading container (22) and/or of the unloading container (41), have a floor which can be opened if required.

12. The device as claimed in any one of the claims 7 to 11, **characterized in that** the non-constant conveyors (15, 16; 32, 33) have position determination means for determining the position of the respective reached storage site (14; 31) into which the container (23) and/or the unloading container (41) has unloaded laundry, that the respective positional data can be stored, and at least one controller is provided by which the loading container (24) and/or the container (42) can be moved to the position of such a storage site (14; 31) of the respective store (13; 29) from which laundry should next be extracted by the loading container (24) for loading the laundry machine and/or for transporting away laundry from a laundry machine.

13. The device as claimed in any one of the claims 7 to 12, **characterized in that** the non-constant conveyors (15, 16; 32, 33) are in principle formed identically, in particular that the non-constant conveyors (15, 16; 32, 33) are formed in the manner of cranes, grippers or robots, wherein the at least one container (23; 42) and the loading container (24) and/or unloading container (41) form load-receiving means of the non-constant conveyors (15, 16; 32, 33) and the non-constant conveyors (15, 16; 32, 33) are for example preferably configured as rapidly moving and/or programmable process cranes, portal cranes, warehouse cranes or loading cranes.

14. The device as claimed in any one of the claims 7 to 13, **wherein** the at least one container (23; 42), the loading container (24) and /or the unloading container (41) can be moved by the respective non-constant conveyor (15, 16; 32, 33) along at least two axes in one plane, preferably a horizontal plane.

## Revendications

1. Procédé de chargement et/ou de déchargement de machines de blanchisserie, en particulier de machines à laver (10), de séchoirs (25) ou similaires, avec du linge, du linge trié étant de préférence transporté vers la machine de blanchisserie respective à charger et la machine de blanchisserie étant chargée avec le linge et/ou étant déchargée et évacuée de la machine de blanchisserie, en transportant le linge vers au moins un emplacement de stockage (13, 29) et en l'y stockant temporairement, le linge étant transporté de l'emplacement de stockage (13) vers la machine de blanchisserie et la machine de blanchisserie étant chargée avec le linge et/ou le linge déchargé d'une machine de blanchisserie étant transporté vers un autre emplacement de stockage (29) et y étant stocké temporairement, **caractérisé en ce que**, le linge à traiter est transporté dans un réceptacle (23) vers l'emplacement de stockage (13) de linge à traiter, le linge est délivré depuis le réceptacle (23) à l'emplacement de stockage (13), le linge est pris en charge par un réceptacle de chargement (24) à partir de l'emplacement de stockage (13), le linge qui se trouve dans le réceptacle de chargement (24) est transporté vers la machine de blanchisserie respective et, par déchargement du réceptacle de chargement (24), la machine de blanchisserie est chargée avec le linge et/ou le linge traité déchargé d'une machine de blanchisserie est chargé dans un réceptacle de déchargement (41), le linge est transporté avec le réceptacle de déchargement (41) vers l'autre emplacement de stockage (29) pour le linge traité et est délivré à partir du réceptacle de déchargement (41) à l'autre emplacement de stockage (29).

2. Procédé selon la revendication 1, **caractérisé en ce que** la machine de blanchisserie respective est chargée avec un lot de linge formé par le linge provenant du réceptacle (23) et/ou un lot de linge déchargé d'une machine de blanchisserie est chargé dans le réceptacle de déchargement (41).

3. Procédé selon l'une des revendications précédentes, **caractérisé en ce que**, au niveau de l'emplacement de stockage (13) de linge à traiter ou traité, on effectue un transfert du linge du réceptacle (23) vers un réceptacle de chargement (24) et/ou, au niveau de l'emplacement de stockage (29) de linge traité, on effectue un transfert de celui-ci du réceptacle de déchargement (41) vers un réceptacle (42).

4. Procédé selon l'une des revendications précédentes, **caractérisé en ce que**, le réceptacle (23) chargé de linge d'un premier convoyeur discontinu (15) est transporté vers l'emplacement de stockage (13) de linge non traité et le réceptacle de chargement (24) chargé de linge est transporté par de préférence un autre deuxième convoyeur discontinu (16) du réceptacle (23) vers la machine de blanchisserie et/ou le réceptacle de déchargement (41) chargé de linge traité d'un premier convoyeur discontinu (32) est transporté vers l'emplacement de stockage (29) de linge traité et le réceptacle (42) chargé de linge est évacué de l'emplacement de stockage (29) par de préférence un deuxième convoyeur discontinu (33).

5. Procédé selon la revendication 4, **caractérisé en ce que** le linge est évacué du réceptacle (23) et/ou du réceptacle de déchargement (41) dans un logement (14 ; 31), de préférence un logement (14 ; 31) libre quelconque, de l'emplacement de stockage (13 ; 29) respectif présentant une pluralité de logements (14 ; 31) pour le linge provenant du réceptacle (23) et/ou du réceptacle de déchargement (41).

6. Procédé selon la revendication 4, **caractérisé en ce que** la position à laquelle le réceptacle (23) ou le réceptacle de déchargement (41) délivre du linge à un logement (14 ; 31) et/ou le type de linge dans le réceptacle (23) ou le réceptacle de déchargement (41) sont déterminés et enregistrés sous forme de données, une commande d'au moins le deuxième convoyeur discontinu (16 ; 33) reçoit les données et, en utilisant ces données, la commande d'au moins le deuxième convoyeur discontinu (16 ; 33) déplace son réceptacle de chargement (24) ou son réceptacle (42) de manière ciblée vers le logement (14 ; 31) de l'emplacement de stockage respectif (13 ; 29) duquel du linge doit être prélevé ultérieurement et/ou à la suite par le réceptacle de chargement (24) pour charger la machine de blanchisserie et/ou doit être prélevé par le réceptacle (42).

7. Dispositif de chargement et/ou de déchargement des machines de blanchisserie, en particulier des machines à laver (11), des séchoirs (25) ou similaires, avec au moins un convoyeur pour le chargement de la machine de blanchisserie et/ou pour le déchargement de la machine de blanchisserie, au moins un emplacement de stockage (13 ; 29) avec une pluralité de logements (14 ; 31) étant disposé avant la machine de blanchisserie à charger et/ou après la même machine de blanchisserie ou celle qui suit, **caractérisé en ce que** le linge peut être déplacé avec un réceptacle (23) et/ou un réceptacle de déchargement (41) le contenant d'au moins un premier convoyeur discontinu (15 ; 33) vers l'emplacement de stockage respectif (13 ; 29) et au moins un deuxième convoyeur discontinu (16 ; 33) avec un réceptacle de chargement (24) et/ou un réceptacle (42) est prévu, qui déplace le linge d'un logement de stockage (14 ; 31) de l'emplacement de stockage respectif (13) vers la machine de blanchisserie à charger avec le linge et/ou qui évacue le linge traité.

8. Dispositif selon la revendication 7, **caractérisé en ce que** ledit au moins un emplacement de stockage (13 ; 29) comporte une pluralité de logements (14 ; 31), de préférence identiques, disposés selon une trame et de préférence contigus.

9. Dispositif selon la revendication 7 ou 8, **caractérisé en ce que** les logements (14 ; 31), de préférence contigus ou reliés entre eux, sont disposés en lignes et en rangées les uns à côté des autres et les uns à la suite des autres pour former ledit au moins emplacement de stockage (13 ; 29).

10. Dispositif selon l'une des revendications 7 à 9, **caractérisé en ce que** tous les logements (14 ; 31) présentent une même surface de base, de préférence une surface de base carrée ou hexagonale, et les surfaces de base ou les sections transversales du réceptacle ou de chaque réceptacle (23 ; 42), réceptacle de chargement (24) et/ou réceptacle de déchargement (41) correspondent aux surfaces de base de chacun des emplacements de logements (14 ; 31) de même configuration.

11. Dispositif selon l'une des revendications 7 à 10, **caractérisé en ce que** chacun des logements (14 ; 31), de préférence de même forme, dudit au moins un emplacement de stockage (13 ; 29) et dudit au moins un réceptacle (23 ; 42), du réceptacle de chargement (22) et/ou du réceptacle de déchargement (41) présente un fond apte à être ouvert en cas de besoin.

12. Dispositif selon l'une des revendications 7 à 11, **caractérisé en ce que** les convoyeurs discontinus (15, 16 ; 32, 33) présentent des moyens de détermination de position pour déterminer la position du logement (14 ; 31) respectivement atteint, dans lequel le réceptacle (23) et/ou le réceptacle de déchargement (41) a vidé du linge, les données de position respectives sont aptes à être mémorisées et au moins une commande est prévue, grâce à laquelle le réceptacle de chargement (24) et/ou l'emplacement de stockage (42) est réglé sur la position d'un tel logement (14 ; 31) de l'emplacement de stockage respectif (13 ; 29), dont le linge doit être reçu ensuite par le réceptacle de chargement (24) pour le chargement de la machine de blanchisserie et/ou pour l'évacuation du linge provenant d'une machine de blanchisserie.

13. Dispositif selon l'une des revendications 7 à 12, **caractérisé en ce que** les convoyeurs discontinus (15, 16 ; 32, 33) sont réalisés en principe de la même manière, en particulier les convoyeurs discontinus (15, 16 ; 32, 33) sont réalisés à la manière d'une grue, d'un grappin ou d'un robot, ledit au moins un réceptacle (23 ; 42) et le réceptacle de chargement (24) et/ou le réceptacle de déchargement (41) forment des moyens de réception de charge des convoyeurs discontinus (15, 16 ; 32, 33) et les convoyeurs discontinus (15, 16 ; 32, 33) sont conçus par exemple comme des grues de processus, des grues à portique, des grues de stockage et/ou des grues de chargement, de préférence à déplacement rapide et/ou programmables.

14. Dispositif selon l'une des revendications 7 à 13, **caractérisé en ce que** ledit au moins un réceptacle (23 ; 42), le réceptacle de chargement (24) et/ou le réceptacle de déchargement (41) sont aptes à être déplacés par le convoyeur discontinu respectif (15, 16 ; 32, 33) au moins sur deux axes dans un plan, de préférence un plan horizontal.
